# EUROPÄISCHE PATENTSCHRIFT

(11) **EP 3 319 179 B1**
(45) Veröffentlichungstag und Bekanntmachung des Hinweises auf die Patenterteilung: **02.04.2025**
(21) Anmeldenummer: 16197059.5
(22) Anmeldetag: 03.11.2016
(51) Int. Cl.: H01R 12/61, H01R 12/59, A47B 77/02, H01R 13/52

(54) **VERFAHREN ZUM ELEKTRISCHEN ANSCHLIESSEN VON ELEKTRISCHEN GERÄTEN IN EINER KÜCHE**
METHOD FOR ELECTRICALLY CONNECTING ELECTRICAL EQUIPMENT IN A KITCHEN
PROCÉDÉ DE RACCORDEMENT ÉLECTRIQUE D'APPAREILS ÉLECTRIQUES DANS UNE CUISINE

(43) Veröffentlichungstag der Anmeldung: 09.05.2018
(73) Patentinhaber: 5H AG, 9032 Engelburg (CH)
(72) Erfinder: Hardegger, Hanspeter, 9032 Engelburg (CH)
(74) Vertreter: Hepp Wenger Ryffel AG

(56) Entgegenhaltungen:
- EP-A1- 1 230 875
- EP-A2- 0 331 647
- EP-A2- 0 665 608
- EP-A2- 2 280 454
- EP-A2- 2 375 526
- DE-A1- 2 264 216
- DE-U1- 9 411 436
- US-A- 4 758 536
- US-A1- 2015 194 749

## Beschreibung

Die vorliegende Erfindung betrifft ein Verfahren zum elektrischen Anschliessen von elektrischen Geräten in einer Küche. Ausserdem betrifft die Erfindung die Verwendung eines Flachkabels zum elektrischen Anschliessen von Geräten in einer Küche sowie ein Küchengrossgerät mit einem Zuleitungskabel zum direkten Kontaktieren eines Flachkabels.

Im Wohnungs- und Häuserbau stellt sich bei der Installation einer Küche die Problematik, dass die elektrischen Anschlüsse für die Küchengeräte vom Elektroinstallateur präzise an einer als Rückwand vorgesehenen Wand der zukünftigen Küche platziert werden müssen. Die konkrete Position des elektrischen Anschlusses wird dabei vom Küchenbauer beziehungsweise Küchenplaner vorgegeben. Häufig kommt es im Verlauf der Bauphase noch zu Änderungen und Anpassungen der einzubauenden Küche sowie zu montagebedingten Anpassungen vor Ort durch beispielsweise ungenaue Positionierung von Mauern, Vorsprüngen usw. Da der spezifische Raumbedarf der heutigen Küchen eng toleriert ist und hinter den elektrischen Geräten nur geringfügig Platz eingeplant wird, führt bereits eine horizontale oder vertikale Abweichung von wenigen Zentimetern zwingend zu einer Verschiebung des elektrischen Anschlusses. Die Montagearbeiten des Küchenbauers werden durch solche nachträglichen Änderungen oder Anpassungen behindert, da die neuen elektrische Anschlüsse in der Rückwand durch Schlitzen und Spitzen vorbereitet und durch einen Elektroinstallateur mit der entsprechenden Zulassung für Starkstrom versetzt und neu montiert werden müssen.

Bereits bekannt im Stand der Technik ist beispielsweise die Verwendung einer Stromschiene zum variablen Anschliessen vom Beleuchtungseinheiten und Steckdosen in oder an Küchenmöbel, siehe hierzu DE 94 11 436 U1. Das Weitern offenbart Fr 2 881 887 die Verwendung eines dreiadrigen Flachbandkabels als Verlängerungskabel mit frei platzierten Steckdosen. Diese Steckdosen werden an den hierfür benötigten Positionen auf das Flachbandkabel aufgesteckt und fixiert. Die Steckdosen sind zum Anschliessen herkömmlicher Kleingeräte wie Stabmixer oder Radio geeignet und weisen entsprechend einen Phasenleiter, einen Neutralleiter und einen Schutzleiter auf. Beide Dokumente zeigen Lösungen im für den Benutzer zugänglichen Bereich der Küche, welche nur eine elektrische Versorgung bis 230 V gewährleisten.

Im Stand der Technik sind verschiedene Installationssysteme beispielsweise von den Firmen Wieland oder Woertz bekannt welche Flachbandkabel mit mehreren Phasenleiter verwenden, um beispielsweise in Grossraumbüros die Steckdosen entlang eines Kabelkanals an verschiedenen Orten zu positionieren oder die Lichtinstallation zu vereinfachen, siehe EP 1 391 967 A1, EP 2 768 082 A1, EP 2 928 025 A1 oder EP 2 011 703 A2, oder EP2280454 A2 das ein Verfahren zum elektrischen Anschliessen von elektrischen Geräten innerhalb von Gebäuden offenbart.

Das Dokument EP 2 315 217 A1 offenbart ein Flachbandkabel, welches neben fünf Leitern zur Stromversorgung, nämlich drei Phasenleitern, einem Neutralleiter und einem Schutzleiter, auch ein geschirmtes Datenkabel mit zwei Leiteradern umfasst. Auch hierzu wird die entsprechende Anschlusstechnik zur Verfügung gestellt. Das Dokument DE 2 264 216 A1 offenbart ein elektrisches Installationssystem. Bei dem elektrischen Installationssystem werden mehradrige Flachkabel in abgedeckten Isolierstoffkanälen verlegt. Die Flachkabel weisen Stromentnahmestellen zum Anschliessen von Installationsgeräten auf.

Das Dokument US 4,758,536 offenbart ein elektrisches Verteilungssystem, welches Energie, Daten und analoge Signale in einem einzigen System vereint und für den Einsatz in einem Gebäude geeignet ist.

Es ist die Aufgabe der vorliegenden Erfindung, die Nachteile des Standes der Technik zu überwinden. Insbesondere soll ein Verfahren zur Verfügung gestellt werden, um die umständliche elektrische Installationsarbeit im Küchenbau zu vereinfachen und für nachträgliche Änderungen flexibel zu gestalten.

Ein erfindungsgemässes Verfahren zum elektrischen Anschliessen von elektrischen Geräten, insbesondere von Küchengrossgeräten, in einer Küche umfasst die folgenden Schritte:
- Bereitstellen eines elektrischen Anschlusses an ein elektrisches Versorgungsnetz im Bereich der Küche, insbesondere in Form einer elektrischen Steckdose,
- Bereitstellen eines elektrischen Flachkabels mit einem Anschlussmittel, insbesondere einem Steckverbinder, zum Anschliessen an den elektrischen Anschluss,
- Bereitstellen von wenigstens einem Anschlussadapter am Flachkabel für jedes an das elektrische Flachkabel anzuschliessende elektrische Gerät,
- Kontaktieren des elektrischen Gerätes mit dem Flachkabel mittels eines Zuleitungskabels durch Verbinden des Zuleitungskabels mit dem Anschlussadapter.

Unter einem Grossgerät wird hier und nachfolgend ein elektrisches Gerät verstanden, welches mit einer Betriebsspannung von 400 Volt betrieben werden muss. Meist benötigen solche Geräte einen dreiphasigen Anschluss an das elektrische Versorgungsnetz. Unter einem Küchengrossgerät wird entsprechend ein Grossgerät verstanden, welches vorzugsweise in einer Küche Verwendung findet, beispielsweise ein Kochherd, ein Backofen, eine Steamer, eine Kühlschrank-Gefrierschrank-Kombination, usw.

Durch die Verwendung eines Flachkabels mit den entsprechenden Anschlussadaptern wird eine sehr flexible Installation und Anschlussmöglichkeit der Küchengeräte ermöglicht. So muss insbesondere nicht mehr wie früher ein elektrischer Anschluss für jedes einzelnes Küchengerät präzise positioniert an der Rückwand der Küche vorgesehen werden, es wird lediglich noch ein elektrischer Anschluss benötigt, an welchen das Flachkabel schlussendlich angeschlossen wird. Die einzelnen Küchengeräte werden mittels des Zuleitungskabels direkt am Anschlussadapter des Flachkabels angeschlossen. Die Anschlussadapter sind dabei an beliebiger Stelle auf dem Flachbandkabel montierbar oder bereits an der benötigten Stelle montiert. Entsprechend sind die Anschlussadapter räumlich verteilt auf dem Flachkabel anordnenbar oder angeordnet, namentlich an derjenigen Position, an der das entsprechende Küchengerät positioniert wird. Das Flachkabel weist dabei mehrere parallel nebeneinander liegende Leiter auf.

Als elektrisches Flachkabel kann ein Kabel umfassend drei Phasenleiter und vorzugsweise ein Neutralleiter und ein Schutzleiter verwendet werden. Durch die Verwendung von drei Phasenleitern ist in einem herkömmlichen System ein Anschluss mit einer Betriebsspannung von 400 Volt möglich, was für die meisten Küchengrossgeräte gefordert wird. Gleichzeitig wird auch ein Anschluss von Geräten mit 230 Volt Betriebsspannung, beispielsweise für die Beleuchtung oder das Anschliessen von Steckdosen für Kleingeräte einfach realisierbar.

Für das Verbinden des Zuleitungskabels mit dem Anschlussadapter kann ein korrespondierender Anschlussstecker verwendet werden.

Die Verwendung eines Anschlusssteckers ermöglicht ein einfaches Anschliessen des elektrischen Gerätes an das Flachkabel beziehungsweise an das elektrische Versorgungsnetz. Für spätere Wartungsarbeiten am Gerät oder einen Austausch kann das elektrische Gerät vom elektrischen Versorgungsnetz einfach getrennt werden.

Eine Datenleitung kann mit einem Datenadapter bereitgestellt werden und wenigstens ein Gerät mit der Datenleitung verbunden werden. Durch die Verwendung einer Datenleitung kann das elektrische Gerät beispielsweise von extern angesteuert oder es können Informationen mit dem elektrischen Gerät ausgetauscht werden. In modernen Wohnungen oder Häusern werden immer mehr auch herkömmliche Geräte, wie beispielsweise ein Kühlschrank, in die Hausautomatisation eingebunden. So sind bereits Kühlschränke erhältlich, welche ihren Inhalt überwachen und bei Bedarf die entsprechenden fehlenden Produkte selbstständig nachbestellen. Die Kommunikation mit dem Kühlschrank erfolgt über eine Datenleitung. Ebenso ermöglicht die Verwendung einer Datenleitung in der Kücheninstallation die Kopplung beispielsweise mit einem Präsenzsensor. Somit sind Sicherheitsinstallationen möglich, welche beispielsweise den Herd oder andere angeschlossene Geräte automatisch ausschalten, wenn über längere Zeit keine Personenpräsenz detektiert werden kann.

Eine Datenleitung kann beispielsweise dem Ethernet-Standard entsprechen. Ebenso ist es aber auch denkbar, dass die Datenleitung lediglich zwei Leiteradern umfasst, welche allenfalls zusätzlich geschirmt sind.

Die Datenleitung kann im Flachkabel integriert sein. Durch eine Integration der Datenleitung direkt in das Flachkabel, wird die Installation nochmals erheblich vereinfacht. Selbstverständlich muss für die Verbindung der Datenleitung beispielsweise mit dem Hausautomationssystem ein entsprechender Anschluss ebenfalls im Bereich der Küche vorgesehen werden. Allenfalls kann die Ankopplung der Datenleitung an das Hausautomationssystem auch drahtlos oder über eine Powerline-Kommunikation erfolgen.

Der Datenadapter kann im Anschlussadapter integriert sein. Ebenso ist es jedoch denkbar, dass für die Datenleitung ein separater Datenadapter verwendet wird, um das entsprechende Datensignal abgreifen zu können.

Zum Verbinden des elektrischen Geräts mit der Datenleitung kann ein separates Datenzuleitungskabel, insbesondere mit einem Datenstecker zum Verbinden mit dem Datenadapter verwendet werden. Üblicherweise werden die elektrischen Geräte über ein separates Datenzuleitungskabel mit der Datenleitung verbunden. Es ist jedoch ebenfalls denkbar, dass die Datenzuleitung in das Zuleitungskabel für die elektrische Energieversorgung integriert ist. Bei einer Konfiguration mit separatem Datenzuleitungskabel, weist dieses Datenzuleitungskabel vorzugsweise einen Datenstecker auf, um eine einfache Konnektivität mit dem Datenadapter beziehungsweise mit der Datenleitung zu gewährleisten.

Der Anschluss an das elektrische Versorgungsnetz sowie das Flachkabel können im Sockelbereich und/oder im Deckenbereich in der Küche bereitgestellt werden. Üblicherweise ist im Küchenbau ein Sockelbereich in der Grössenordnung von 5 cm bis 15 cm unter den Einbauschränken und Geräten frei, um Unebenheiten des Bodens sowie die unterschiedlichen Höhen der Geräte und Arbeitsflächen beziehungsweise der Einbauschränke kompensieren zu können. Dieser Sockelbereich kann für die Positionierung des Flachkabels mit den entsprechenden Anschlussadaptern sowie zur Bereitstellung des elektrischen Anschlusses genutzt werden. Es ist genügend Platz vorhanden, um die elektrischen Installationen miteinander zu verbinden. Entsprechend kann bei der Küchenmontage jedes elektrische Gerät bis auf wenige Zentimeter an die Rückwand platziert werden, da das Zuleitungskabel nur einen geringen Raum einnimmt um vom elektrischen Gerät bis in den Bodenbereich beziehungsweise Sockelbereich der Küche zu gelangen. Üblicherweise ist der Sockelbereich von einer Abdeckblende verschlossen, so dass der Benutzer keinen Einblick in den Sockelbereich und die entsprechenden elektrischen Kabel und Adapter hat. Ebenfalls ist es denkbar, die gesamte elektrische Installation beispielsweise im Deckenbereich, insbesondere bei der Verwendung einer abgehängten Decke, zu platzieren.

Der elektrische Anschluss kann mit dem Anschlussmittel eine Verbindung wenigstens der Schutzart IP44 nach DIN EN 60529:2014-09 bilden. Selbstverständlich ist es auch denkbar, dass andere und höhere Schutzarten beispielsweise IP65, IP67 oder gar IP68 erfüllt werden.

Auch der Anschlussadapter, der Anschlussstecker, allenfalls der Datenadapter und der Datenstecker können der Schutzart IP44 oder aber IP65, IP67, IP68 und so weiter entsprechen. Je nach gewählter Schutzart kann gewährleistet werden, dass allenfalls Tropfwasser von einer undichten Zu- oder Ableitung der Spülmaschine oder des Spülbeckens keinen negativen Einfluss auf die elektrische Strom- beziehungsweise Datenversorgung der elektrischen Geräte hat. Ein Schutz vor Tropfwasser ist insbesondere im Sockelbereich einer Küche relevant. Die entsprechende Schutzart kann auch länderspezifisch vorgeschrieben und entsprechend gewählt werden.

Die Steckdose und der Steckverbinder können nach IEC 60309-2 für 400 Volt und 16 Ampere oder 32 Ampere ausgebildet sein. Solche Steckdosen und Steckverbinder sind handelsüblich erhältlich und durch den Elektroinstallateur einfach anzuschliessen. Allenfalls kann ein entsprechender Übergangsadapter nötig sein, um das Flachkabel an den entsprechenden Steckverbinder anschliessen zu können.

Ein weiterer Aspekt der vorliegenden Erfindung betrifft die Verwendung eines Flachkabels, vorzugsweise umfassend drei Phasenleiter, einen Neutralleiter und einen Schutzleiter, zum elektrischen Anschliessen von elektrischen Grossgeräten in einer Küche an ein elektrisches Versorgungsnetz. Wie bereits vorgängig beschrieben, ermöglicht die Verwendung eines Flachkabels mit den entsprechenden Anschlussadaptern, Anschlusssteckern und Zuleitungskabeln eine einfache Montage von elektrischen Grossgeräten im Küchenbau. Es wird keine präzise Positionierung in horizontaler und vertikaler Richtung eines elektrischen Anschlusses an einer Rückwand mehr erforderlich, wie es heute üblich ist. Das Flachkabel weist wiederum mehrere parallel nebeneinander liegende Leiter auf. Solche Flachkabel sind beispielsweise von der Firma Woertz oder Wieland erhältlich.

Das Flachkabel kann für jedes an das elektrische Versorgungsnetz anzuschliessende Gerät mit wenigstens einem Anschlussadapter ausgerüstet werden. Dabei sind die Anschlussadapter üblicherweise räumlich getrennt auf dem Flachkabel angeordnet oder anzuordnen, so dass der Anschlussadapter möglichst nahe an der vorgesehenen Montageposition des elektrischen Gerätes positioniert ist. Solche Anschlussadapter sind beispielsweise von der Firma Woertz oder Wieland erhältlich.

Die vorliegende Erfindung betrifft weiter ein Küchengrossgerät mit einem Zuleitungskabel umfassend einen Anschlussstecker für einen Anschlussadapter zum direkten Kontaktieren eines Flachkabels. Beispielshafte Anschlussstecker werden von der Firma Woertz oder Wieland angeboten.

Des Weiteren umfass die vorliegende Erfindung ein System umfassend:
- wenigstens zwei elektrische Küchengrossgeräte,
- einen elektrischen Anschluss, insbesondere eine Steckdose,
- ein elektrisches Flachkabel, vorzugsweise umfassend drei Phasenleitern, einen Neutralleiter und einen Schutzleiter, mit einem Anschlussmittel, insbesondere einem Steckverbinder und
- für jedes Küchengrossgerät einen Anschlussadapter am Flachkabel und ein Zuleitungskabel vom Anschlussadapter zum Küchengrossgerät.

Anhand von Figuren, welche lediglich Ausführungsbeispiele darstellen, wird die Erfindung im Folgenden näher erläutert. Es zeigen:
- Figur 1:: Eine schematische Darstellung einer Einbauküche von oben,
- Figur 2:: die Einbauküche aus Figur 1 in einer schematischen Ansicht von vorne.

In den Figuren 1 und 2 ist je in einer schematischen Ansicht von oben oder von vorn eine Einbauküche 1 dargestellt. Die einzelnen Geräte 8, 8', 8" und Schränke sind transparent dargestellt, so dass die entsprechenden elektrischen Installationen im Sockelbereich der Küche 1 sichtbar sind. An einer Rückwand 10 ist eine Steckdose 3, vorzugsweise in der Form gemäss IEC-60309-2, angeordnet. Diese Steckdose 3 befindet sich im Sockelbereich der Einbauküche 1, so dass sie frei zugänglich ist, selbst nach kompletter Montage der Küchengeräte 8, 8', 8" und Schränke.

Ebenfalls im Sockelbereich der Einbauküche 1 ist ein Flachkabel 4 ausgelegt, welches mit einem Steckverbinder 2, vorzugsweise ebenfalls nach IEC-60309-2, versehen ist. Allenfalls ist zum Anschliessen des Steckverbinders 2 an das Flachkabel 4 ein zusätzlicher Adapter nötig, welcher jedoch handelsüblich z.B. von den Firmen Wöertz oder Wieland erhältlich ist und nicht weiter beschrieben wird.

In der dargestellten Einbauküche 1 sind drei Küchengrossgeräte 8, 8' und 8" vorgesehen. Beispielsweise ist das erste Gerät 8 ein Backofen, das zweite Gerät 8' ein Steamer und das dritte Gerät eine Kühlschrank-Gefrierschrank-Kombination. Um diese drei Geräte 8, 8', 8" an das elektrische Versorgungsnetz anzuschliessen, werden auf dem Flachkabel 4 jeweils in einem Bereich direkt unterhalb des entsprechenden elektrischen Geräts 8, 8', 8" je ein Anschlussadapter 5 montiert. Das entsprechende elektrische Gerät 8, 8', 8" wird mit einem Zuleitungskabel 7 versehen, welches über einen Anschlussstecker 6 zum Verbinden mit dem Anschlussadapter 7 verfügt. Allenfalls wird das elektrische Gerät 8, 8', 8" bereits vom Gerätehersteller mit dem entsprechend konfektionierten Zuleitungskabel 7 ausgeliefert. Das Küchengerät 8, 8', 8" kann nun an der vorgesehenen Position im entsprechenden Küchenmöbel bzw. Küchenschrank eingeschoben und fest montiert werden. Dabei wird das Zuleitungskabel 7 in einem Hohlraum 17 zwischen Einbauküche 1 und Rückwand 10 nach unten in den Sockelbereich gelassen, um mit dem entsprechenden Flachkabel 4 über den Anschlussadapter 5 verbunden zu werden.

Wie in den Figuren 1 und 2 ersichtlich, wird das Flachkabel 4 vorzugsweise über die gesamte Breite der Einbauküche 1 verlegt, um auch ein späteres Nachrüsten mit zusätzlichen Geräten einfach zu ermöglichen. Das Flachkabel 4 ist an seinem steckerabgewandten Ende mit einem Kabelabschluss 9 versehen, so dass die einzelnen Leiterenden voneinander isoliert und vor Berührung geschützt sind.

Ersichtlicherweise ist durch diese gesteckte elektrische Verbindung zwischen Flachkabel 4 und elektrischem Gerät 8, 8', 8" eine flexible elektrische Verbindung gewährleistet, welche im Bedarfsfall einzeln ausgesteckt und modifiziert oder erweitert werden kann. Im Falle einer Reparatur und/oder eines Ersatzes eines elektrischen Gerätes 8, 8', 8" kann eine Trennung vom elektrischen Versorgungsnetz einfach erfolgen. Selbst bei einem späteren Hinzufügen eines zusätzlichen Gerätes, beispielsweise eines Mikrowellengeräts, kann dieses in einen bereits vorhandenen Schrank der Einbauküche 1 eingesetzt werden, wobei lediglich ein entsprechendes Zuleitungskabel 7 mit Anschlussstecker 6 wiederum durch den Zwischenraum 17 vom Gerät zum Sockelbereich der Einbauküche 1 gelangen muss. Auf dem bereits vorhandenen Flachkabel 4 kann ein zusätzlicher Anschlussadapter 5 montiert werden, so dass das Zuleitungskabel 7 mit seinem Anschlussstecker 6 einfach eingesteckt werden kann.

Immer mehr drängen auch vernetzte Geräte in den Küchenbereich. So werden bereits heute internettaugliche Kühlschränke angeboten, welche deren Inhalt selbstständig überwachen und nötigenfalls bei Bedarf eine Nachbestellung auslösen. Um solche Geräte 8'' an ein vorhandenes Datennetz anschliessen zu können, ist eine entsprechende Datenleitung 13 nötig. Diese Datenleitung 13 ist in den Figuren 1 und 2 direkt integriert im Flachkabel 4, so dass auch ein entsprechender Datenadapter 14 direkt auf das Flachkabel 4 zu montieren ist. Beispielsweise weist das Gerät 8'' neben einem Zuleitungskabel 7 und einem entsprechenden Anschlussstecker 6 zusätzlich ein Datenzuleitungskabel 15 auf, welches eine Verbindung über einen Datenstecker 16 zum Datenadapter 14 und entsprechend zur Datenleitung 13 ermöglicht. Auch in diesem Fall können handelsübliche Komponenten der Firmen Wörtz oder Wieland eingesetzt werden.

Wie in Figur 2 in einer Ansicht von vorne erkennbar, ist die ganze elektrische Installationstechnik bestehend aus Steckdose 3, Steckverbinder 2, Flachkabel 4 mit den entsprechenden Anschlussadaptern 5 und Datenadaptern 14 sowie die Anschlussstecker 6 und Datenstecker 16 im Sockelbereich, also zwischen einem Boden 11 und der Unterseite der Einbaumöbel, der Einbauküche 1 angeordnet. Lediglich die Zuleitungskabel 7 und Datenzuleitungskabel 15 reichen aus dem Sockelbereich der Einbauküche 1 zu dem entsprechenden elektrischen Gerät 8, 8', 8". Von dieser ganzen Installationstechnik wird der endgültige Benutzer nichts mitbekommen, da der Sockelbereich der Einbauküche 1 durch eine Abdeckblende 12 verschlossen ist.

## Patentansprüche

1. Verfahren zum elektrischen Anschliessen von elektrischen Geräten (8, 8', 8'') in einer Küche (1) umfassend die Schritte:
- Bereitstellen einer elektrischen Steckdose (3) im Bereich der Küche,
- Bereitstellen eines elektrischen Flachkabels (4) mit einem Steckverbinder (2) zum Anschliessen an die Steckdose,
- Bereitstellen von wenigstens einem Anschlussadapter (5) für jedes an das elektrische Flachkabel anzuschliessende elektrische Gerät (8, 8', 8'') am Flachkabel (4),
- Kontaktieren des elektrischen Gerätes (8, 8', 8'') mit dem Flachkabel (4) mittels eines Zuleitungskabels (7) durch Verbinden des Zuleitungskabels (7) mit dem Anschlussadapter (5).

2. Verfahren nach Anspruch 1, **dadurch gekennzeichnet, dass** als elektrisches Flachkabel (4) ein Kabel umfassend drei Phasenleiter verwendet wird.

3. Verfahren nach Anspruch 1 oder 2, **dadurch gekennzeichnet, dass** für das Verbinden des Zuleitungskabels (7) mit dem Anschlussadapter (5) ein Anschlussstecker (5) verwendet wird.

4. Verfahren nach einem der Ansprüche 1 bis 3, **dadurch gekennzeichnet, dass** eine Datenleitung (13) mit einem Datenadapter (14) bereitgestellt wird und wenigstens ein Gerät (8, 8', 8'') mit der Datenleitung (13) verbunden wird.

5. Verfahren nach Anspruch 4, **dadurch gekennzeichnet, dass** die Datenleitung (13) im Flachkabel (4) integriert ist.

6. Verfahren nach Anspruch 4 oder 5, **dadurch gekennzeichnet, dass** der Datenadapter (14) im Anschlussadapter (5) integriert ist.

7. Verfahren nach einem der Ansprüche 4 bis 6, **dadurch gekennzeichnet, dass** zum Verbinden des Geräts (8, 8', 8") mit der Datenleitung (13) ein separates Datenzuleitungskabel (15) verwendet wird.

8. Verfahren nach einem der Ansprüche 1 bis 7, **dadurch gekennzeichnet, dass** die Steckdose (3) und das Flachkabel (4) im Sockelbereich und/oder im Deckenbereich der Küche bereitgestellt wird.

9. Verfahren nach einem der Ansprüche 1 bis 8, **dadurch gekennzeichnet, dass** die Steckdose (3) mit dem Steckverbinder (2) eine Verbindung wenigstens der Schutzart IP44 nach DIN EN 60529:2014-09 bildet.

10. Verfahren nach einem der Ansprüche 1 bis 9, **dadurch gekennzeichnet, dass** der Anschlussadapter der Schutzart IP44 nach DIN EN 60529:2014-09 entspricht.

11. Verfahren nach einem der Ansprüche 1 bis 10, **dadurch gekennzeichnet, dass** die Steckdose (3) und der Steckverbinder (2) nach IEC60309-2 für 400 V und 16 A oder 32 A ausgebildet sind.

12. System umfassend:
- wenigstens zwei elektrische Küchengrossgeräte,
- eine elektrische Steckdose (3),
- ein elektrisches Flachkabel (4), mit einem Steckverbinder (2) und
- für jedes Küchengrossgerät einen Anschlussadapter (5) am Flachkabel (4) und ein Zuleitungskabel (7) vom Anschlussadapter (5) zum Küchengrossgerät.

## Claims

1. A method of electrically connecting electrical appliances (8, 8', 8'') in a kitchen (1) comprising the steps of:
- Provide an electrical socket (3) in the kitchen area,
- Providing a flat electrical cable (4) with a plug connector (2) for connection to the socket,
- Providing at least one connection adapter (5) for each electrical device (8, 8', 8'') to be connected to the flat electrical cable on the flat cable (4),
- Contacting the electrical device (8, 8', 8'') with the flat cable (4) by means of a supply cable (7) by connecting the supply cable (7) to the connection adapter (5)

2. Method according to claim 1, **characterised in that** a cable comprising three phase conductors is used as the flat electrical cable (4).

3. Method according to claim 1 or 2, **characterised in that** a connector plug (5) is used to connect the supply cable (7) to the connection adapter (5).

4. Method according to one of claims 1 to 3, **characterised in that** a data line (13) with a data adapter (14) is provided and at least one device (8, 8', 8'') is connected to the data line (13).

5. Method according to claim 4, **characterised in that** the data line (13) is integrated in the flat cable (4).

6. Method according to claim 4 or 5, **characterised in that** the data adapter (14) is integrated in the connection adapter (5).

7. Method according to one of claims 4 to 6, **characterised in that** a separate data supply cable (15) is used to connect the device (8, 8', 8'') to the data line (13).

8. Method according to one of claims 1 to 7, **characterised in that** the socket (3) and the flat cable (4) are provided in the base area and/or in the ceiling area of the kitchen.

9. Method according to one of claims 1 to 8, **characterised in that** the socket (3) forms a connection with the plug connector (2) with at least degree of protection IP44 according to DIN EN 60529:2014-09.

10. Method according to one of claims 1 to 9, **characterised in that** the connection adapter corresponds to protection class IP44 according to DIN EN 60529:2014-09.

11. Method according to one of claims 1 to 10, **characterised in that** the socket (3) and the plug connector (2) are designed according to IEC60309-2 for 400 V and 16 A or 32 A.

12. System comprehensively:
- at least two large electric kitchen appliances,
- an electrical socket (3),
- a flat electrical cable (4), with a plug connector (2) and
- for each large kitchen appliance, a connection adapter (5) on the flat cable (4) and a supply cable (7) from the connection adapter (5) to the large kitchen appliance.

## Revendications

1. Procédé de raccordement électrique d'appareils électriques (8, 8', 8'') dans une cuisine (1) comprenant les étapes suivantes :
- Mise à disposition d'une prise électrique (3) dans la zone de la cuisine,
- Mise à disposition d'un câble électrique plat (4) avec un connecteur (2) pour le raccorder à la prise de courant,
- mise à disposition d'au moins un adaptateur de raccordement (5) pour chaque appareil électrique (8, 8', 8'') à raccorder au câble plat électrique sur le câble plat (4),
- mettre en contact l'appareil électrique (8, 8', 8'') avec le câble plat (4) au moyen d'un câble d'alimentation (7) en reliant le câble d'alimentation (7) à l'adaptateur de connexion (5)

2. Procédé selon la revendication 1, **caractérisé en ce que** l'on utilise comme câble électrique plat (4) un câble comprenant trois conducteurs de phase.

3. Procédé selon la revendication 1 ou 2, **caractérisé en ce qu'**une fiche de connexion (5) est utilisée pour la connexion du câble d'alimentation (7) à l'adaptateur de connexion (5).

4. Procédé selon l'une des revendications 1 à 3, **caractérisé en ce qu'**une ligne de données (13) est fournie avec un adaptateur de données (14) et au moins un appareil (8, 8', 8'') est connecté à la ligne de données (13).

5. Procédé selon la revendication 4, **caractérisé en ce que** la ligne de données (13) est intégrée dans le câble plat (4).

6. Procédé selon la revendication 4 ou 5, **caractérisé en ce que** l'adaptateur de données (14) est intégré dans l'adaptateur de connexion (5).

7. Procédé selon l'une des revendications 4 à 6, **caractérisé en ce qu'**un câble d'alimentation en données (15) distinct est utilisé pour relier le dispositif (8, 8', 8'') à la ligne de données (13).

8. Procédé selon l'une des revendications 1 à 7, **caractérisé en ce que** la prise de courant (3) et le câble plat (4) sont mis à disposition dans la zone du socle et/ou dans la zone du plafond de la cuisine.

9. Procédé selon l'une des revendications 1 à 8, **caractérisé en ce que** la prise électrique (3) forme avec le connecteur (2) une liaison au moins du type de protection IP44 selon la norme DIN EN 60529:2014-09.

10. Procédé selon l'une des revendications 1 à 9, **caractérisé en ce que** l'adaptateur de raccordement correspond au type de protection IP44 selon la norme DIN EN 60529:2014-09.

11. Procédé selon l'une des revendications 1 à 10, **caractérisé en ce que** la prise électrique (3) et le connecteur (2) sont conçus selon la norme IEC60309-2 pour 400 V et 16 A ou 32 A.

12. Système complet :
- au moins deux gros appareils électriques de cuisine,
- une prise électrique (3),
- un câble électrique plat (4), avec un connecteur (2) et
- pour chaque gros appareil de cuisine, un adaptateur de raccordement (5) au câble plat (4) et un câble d'alimentation (7) de l'adaptateur de connexion (5) au gros appareil de cuisine.
